# EUROPÄISCHE PATENTANMELDUNG

(11) **EP 4 755 599 A1**
(43) Veröffentlichungstag der Anmeldung: **10.06.2026**
(21) Anmeldenummer: 24218488.5
(22) Anmeldetag: 09.12.2024
(51) Int. Cl.: B26B 21/10

(54) **RASIERMESSER FÜR EINE WECHSELKLINGE**

(71) Anmelder: DOVO Stahlwaren GmbH, 42655 Solingen (DE)
(72) Erfinder: GRUDNO, Jens, 82178 Puchheim (DE)
(74) Vertreter: Wunderlich & Heim Patentanwälte PartG mbB

(57) **Zusammenfassung**

Rasiermesser (1) für eine Wechselklinge (K), mit einem Klingenhalter (2), und einem Griff (3), der mit dem Klingenhalter (2) verbunden ist Der Klingenhalter (2) hat ein Basisteil (4) mit einer Klingenaufnahme (5) für eine Wechselklinge (K) und eine Abdeckung (6), die beweglich oder abnehmbar mit dem Basisteil (4) verbunden ist, um die Klingenaufnahme (5) und die im eingebauten Zustand zwischen dem Basisteil (4) und der Abdeckung (6) angeordnete Wechselklinge (K) selektiv abzudecken oder freizugeben. Die Klingenaufnahme (5) ist beweglich an dem Basisteil (4) gelagert, um zwischen mindestens zwei Positionen verstellbar zu sein, in denen eine Schneidkante (K1) der an der Klingenaufnahme (5) angeordneten Wechselklinge (K) jeweils eine andere Klingenexposition von einer Längskante (7) des Klingenhalters (2) besitzt.

## Beschreibung

Die vorliegende Erfindung betrifft ein Rasiermesser für eine Wechselklinge.

Rasiermesser mit austauschbarer Klinge oder Wechselklinge (die Begriffe werden im Rahmen dieser Offenbarung synonym verwendet) dienen der manuellen Nass-, seltener auch der Trockenrasur und stellen eine Alternative zu klassischen Rasiermessern dar, die typischerweise aus einer länglichen einteilige Stahlklinge und einem Griff bestehen.

Bei dem Rasiermesser für eine Wechselklinge kann die Wechselklinge als das Schneidelement einfach ausgetauscht werden, wenn es nicht mehr über die erforderliche Schärfe verfügt. Ein Vorteil dieser Bauart ist der stark reduzierte Pflege- und Nachschärfeaufwand und eine etwas einfachere und sicherere Handhabung als ein klassisches Rasiermesser.

Das Wechselklingen-Rasiermesser besteht aus einem Griff und einem Klingenhalter, in den die Rasierklinge (das "Blatt") eingelegt und befestigt wird. Die Klinge kann nach dem Stumpfwerden einfach ausgetauscht werden. Die Klingen für Wechselklingen-Rasiermesser sind meist standardisierte Double Edge (DE) oder Single Edge (SE) Universal-Rasierklingen, die in verschiedenen Längen (z.B. 43mm oder 65mm) erhältlich sind. Der Griff und der Klingenhalter können wiederverwendet werden. Zwei Single Edge Klingen können auch durch mittiges Teilen bspw. durch Brechen der Klinge oder durch Trennen der Stege zwischen den beiden scharfen Seiten einer Double Edge Standardklinge, gebildet werden. Die Erfindung ist auf beide Typen von Standardklingen aber auch auf andere Formen von flachen Wechselklingen anwendbar.

Aus der DE 10 2019 120 389 A1 ist beispielsweise ein Rasiermesser mit austauschbarer Klinge bekannt, das - neben einem klappbaren Griff - einen Klingen-Aufnahmeabschnitt umfasst, der eine Rasierklinge in einer starren und fixierten Ausrichtung aufnimmt, indem die Rasierklinge in einen Einlegeabschnitt eingelegt wird. Der Klingen-Aufnahmeabschnitt weist ferner ein Klemmelement auf, das mittels einer Nut-Feder-Verbindung an dem Einlegeabschnitt befestigbar ist, um die in den Einlegeabschnitt eingelegte Rasierklinge zwischen dem Einlegeabschnitt und dem Klemmelement einzuklemmen.

Bei einer anderen Bauart eines Wechselklingen-Rasiermessers ist an einem Kopf des Messers ein Klingen-Aufnahmeabschnitt angeordnet, wobei ein Gummi-Schutzlippen-Einsatz zwischen zwei Klemmbacken des Klingen-Aufnahmeabschnitts fixiert ist und zum Entnehmen nach vorne geschoben wird. Der Gummi-Schutzlippen-Einsatz kann dann durch Aufklappen geöffnet werden, um die Rasierklinge einzulegen. Nach dem Zuklappen wird der Gummi-Schutzlippen-Einsatz wieder bis zum Anschlag in den Klingen-Aufnahmeabschnitt des Kopfes des Rasiermessers eingeschoben.

Aus der US 4 630 365 A ist ein weiteres Rasiermesser mit austauschbarer Klinge bekannt, das einen Rasiererkörper mit einem Griffteil und einer ersten Klingenhalterhälfte, die einstückig mit dem Griffteil ausgebildet ist, sowie einer zweiten Klingenhalterhälfte, die mit der ersten gelenkig verbunden ist, aufweist. Ein verschiebbarer Keil dient zum festen Einklemmen einer Klinge zwischen zwei Klemmflächen der ersten und der zweiten Halterhälfte durch seine Gleitbewegung in einer Gleitnut in Längsrichtung des Rasiermessers.

Aus der JP S52 12 064 A ist ein Rasiermesser mit austauschbarer Klinge bekannt, bei dem eine einstückig mit einem Griffteil ausgebildete erste Klingenhalterhälfte mit einer zweiten Klingenhalterhälfte durch dessen Gleitbewegung in einer Schwalbenschwanzführung in Längsrichtung des Rasiermessers lösbar verbunden ist. Die Rasierklinge wird zwischen den Halterhälften eingeklemmt, wobei die zweite Klingenhalterhälfte durch eine zwischen den Klingenhalterhälften wirkende Blatt- oder Spiralfeder von der ersten Klingenhalterhälfte weggedrückt wird, um eine Eingriffsposition in der Schwalbenschwanzführung zu fixieren.

Weitere Rasiermesser für eine Wechselklinge mit unterschiedlichen Befestigungsmechanismen für die Wechselklinge sind aus der JP S63 305 898 A, der DE 2 515 183 A1, der JP H08 332 288 A und der WO 2022/126 122 A1 bekannt.

Ein Nachteil der aus dem Stand der Technik bekannten Wechselklingen-Rasiermesser ist darin zu sehen, dass die Befestigungsmechanismen die Rasierklinge lediglich in einer einzelnen starren Position und Ausrichtung fixieren, eine in Anwesenheit der Rasierklingen zum Wechseln gefährliche kraftvolle Manipulationen zum Öffnen des jeweiligen Befestigungsmechanismus erfordern und insbesondere bei Federklemmungen wegen Unzugänglichkeit innerer Bereiche schwer zu reinigen sind.

Es ist demnach eine Aufgabe der vorliegenden Erfindung, ein Rasiermesser für eine Wechselklinge zu schaffen, das zumindest einige der vorstehenden Nachteile überwindet.

Zur Lösung bringt die Erfindung ein Rasiermesser für eine Wechselklinge mit den Merkmalen des Patentanspruches 1 in Vorschlag. Bevorzugte Ausgestaltungen sind in den abhängigen Ansprüchen angegeben.

Insbesondere bringt die Erfindung demnach ein Rasiermesser für eine Wechselklinge in Vorschlag, mit einem Klingenhalter, und einem Griff, der mit dem Klingenhalter verbunden ist. Der Klingenhalter weist ein Basisteil mit einer Klingenaufnahme für eine Wechselklinge und eine Abdeckung auf, die beweglich oder abnehmbar mit dem Basisteil verbunden ist, um die Klingenaufnahme und die im eingebrauten Zustand zwischen dem Basisteil und der Abdeckung angeordnete Wechselklinge selektiv abzudecken oder freizugeben. Die Klingenaufnahme ist beweglich an dem Basisteil gelagert, um zwischen mindestens zwei Positionen verstellbar zu sein, in denen die Schneidkante der an der Klingenaufnahme angeordneten Wechselklinge jeweils eine andere Klingenexposition von einer Längskante des Klingenhalters besitzt.

Die Verstellbarkeit der Klingenexposition durch die Beweglichkeit des Klingenhalters mit der daran ansonsten in einer definierten Position festgelegten Rasierklinge erlaubt, ohne Zerlegung des Rasiermessers, sondern im Rahmen der Handhabung beim Rasieren einen definiert erweiterten Anwendungsbereich des Rasiermessers, der maßgeblich von der Klingenexposition bestimmt wird.

Die Klingenaufnahme kann eine formschlüssige und/oder magnetische Justierungshilfe zur Positionierung der Wechselklinge in einer definierten Position an der Klingenaufnahme aufweisen. Dadurch wird die Handhabung der Rasierklinge beim Wechsel erleichtert, bis die Abdeckung angebracht ist und das Herausfallen der Rasierklinge wird sicher verhindert.

Vorzugsweise ist die Klingenaufnahme über einen Federmechanismus so elastisch beweglich an dem Basisteil gelagert, dass sie durch den Federmechanismus in eine Grundposition, in der die Schneidkante der Wechselklinge parallel zu der Längskante des Klingenhalters orientiert ist, vorbelastet ist. Vorzugsweise ist dabei die Klingenaufnahme über den Federmechanismus so beweglich gelagert, dass ihre Bewegung in einer Richtung annähernd senkrecht zu der Längskante des Klingenhalters gezwungen/vorbelastet ist. Die Vorbelastung stellt die parallele Ausrichtung der Schneidkante der Rasierklinge zur Längskante des Klingenhalters auch in den verschiedenen Expositionen derselben sicher.

Der Federmechanismus kann zwei Federelemente, vorzugsweise Blattfedern aufweisen, die vorzugsweise symmetrisch zu der Klingenaufnahme angeordnet sind. Die Federelemente, insbesondere in der Form der Blattfeder, sind vorzugsweise materialeinheitlich mit der Klingenaufnahme und/oder mit dem Basisteil ausgebildet. Dazu können die Federelemente und die Klingenaufnahme, vorzugsweise auch das Basisteil, durch ein trennendes Fertigungsverfahren, insbesondere durch Spanen oder Abtragen oder Kombinationen davon, weiter insbesondere Laserschneiden oder Fräsen, aus einem materialeinheitlichen Ausgangsteil hergestellt sein. Die materialeinheitliche Ausbildung verringert die Anzahl der Fertigungsschritte bzw. Montage und erleichtert die Reinigung, weil keine zusätzlichen Verbindungselemente und Verbindungsfugen zwischen den funktionalen Komponenten erforderlich sind.

Das Rasiermesser weist vorzugsweise ein bewegliches Stützelement auf, das zwischen dem Basisteil und der beweglichen Klingenaufnahme wirkt, um die Klingenaufnahme in den mindestens zwei Positionen zu verriegeln/fixieren. Das Stützelement kann dabei ein Verbindungsarm oder ein Exzenter- oder Nockenrad sein, der/das mit einem von dem Basisteil und der Klingenaufnahme gelenkig/drehbar/schwenkbar verbunden ist und sich an dem anderen von dem Basisteil und der Klingenaufnahme in mindestens zwei Stellungen, die den mindestens zwei Positionen der Klingenaufnahme entsprechen, lösbar, insbesondere formschlüssig eingreifen kann.

Der Verbindungsarm oder das Nockenelement kann über einen Führungsstift in einer Kulisse in dem anderen von dem Basisteil und der Klingenaufnahme eingreifend geführt sein, so dass es beim Verschwenken/Drehen in mehrere definierte Rastpositionen, die den mindestens zwei Positionen der Klingenaufnahme entsprechen, eintreten kann. Dazu kann der Verbindungsarm oder das Exzenter- oder Nockenrad mit dem einen von dem Basisteil und der Klingenaufnahme an einem Drehpunkt gelenkig/drehbar/schwenkbar verbunden sein, der symmetrisch zu den Federelementen des Federmechanismus angeordnet ist, und kann vorzugsweise einhändig mit einem Daumen bewegt werden, beispielsweise über einen Betätigungsvorsprung am Stützelement, wenn das Rasiermesser am Griff gehalten wird.

Eine Außenfläche des Basisteils und/oder der Abdeckung zumindest in einem Bereich angrenzend an die Längskante des Klingenhalters, an der die Schneidkante der Wechselklinge exponiert ist, kann/können mit einem (symmetrischen oder asymmetrischen) Hohlschliff-, Halbhohlschliff- oder Flachschliffabschnitt versehen sein.

Die Längskante des Klingenhalters, insbesondere des Basisteils und/oder der Abdeckung, kann in einem Bereich, an der die Schneidkante der Wechselklinge exponiert ist, gezahnt sein. Dies ist ein Aspekt der Sicherheit, indem eine Längsbewegung des Messers in der Längsrichtung der Schneidkante gehemmt wird, und erleichtert das Ausdünnen von Haaren.

Die Abdeckung ist vorzugsweise um eine Schwenkachse schwenkbar, vorzugsweise um eine zur Ebene der Wechselklinge senkrechte Achse, mit dem Basisteil verbunden ist und ist vorzugsweise in der Stellung, in der die Wechselklinge abgedeckt ist, an dem Basisteil festlegbar. Dabei kann ein Scharnierstift der Schwenkachse abnehmbar mit dem Basisteil oder der Abdeckung gekoppelt sein.

Die Erfindung wird im Folgenden anhand einer exemplarischen bevorzugten Ausführungsform eines Rasiermessers für eine Wechselklinge mit Bezug auf die beigefügten Zeichnungen beschrieben. Darin zeigen:
Fig. 1 eine Seitenansicht des Rasiermessers in einem Zustand, in dem eine Abdeckung geöffnet und ein Griff leicht aufgeklappt ist, während eine Rasierklinge zur Verdeutlichung des Befestigungsmechanismus der Rasierklinge weggelassen ist;
Fig. 2 eine gegenüberliegende Seitenansicht des Rasiermessers von Fig. 1 mit Rasierklinge in einem Zustand, in dem der Griff vollständig aufgeklappt ist;
Fig. 3 eine Draufsicht auf den Klingenhalter in der Seitenansicht von Fig. 1 als Einzelteil, bei dem Griff und Abdeckung weggelassen sind;
Fig. 4 eine Draufsicht auf den Klingenhalter in der Seitenansicht von Fig. 3 als Einzelteil, wobei die Abdeckung angebracht ist und den Befestigungsmechanismus der Rasierklinge im Wesentlichen verdeckt;
Fig. 5 eine Draufsicht auf den Klingenhalter als Einzelteil in der Seitenansicht von Fig. 3, wobei die Rasierklinge weggelassen ist;
Fig. 6 eine Draufsicht auf die Abdeckung in der Seitenansicht als Einzelteil;
Fig. 7 eine Rückansicht der Abdeckung als Einzelteil in der Seitenansicht;
Fig. 8 eine Seitenansicht der Abdeckung als Einzelteil in der Längsrichtung betrachtet;
Fig. 9 eine geschnittene Seitenansicht des Details C-C der Abdeckung in Fig. 4;
Fig. 10 eine Seitenansicht der Abdeckung und des Klingenhalters/Basisteils mit dazwischen angeordneter Wechselklinge in der Längsrichtung vom Kopf her betrachtet;
Fig. 11 eine Seitenansicht des Griffs als Einzelteil in der Draufsicht; und
Fig. 12 eine vergrößerte Darstellung der Kulisse des Basisteils als Einzelheit B in Fig. 2 in der Draufsicht zur Fixierung des Stützelements in mehreren Positionen.

Das in den Figuren als Ganzes und in wesentlichen Einzelteilen dargestellte Rasiermesser 1 für eine Wechselklinge K hat bauartgemäß einen Klingenhalter 2 und einen Griff 3, der mit dem Klingenhalter 2 verbunden ist.

Der Griff 3 ist vorzugsweise über ein Scharnier oder ein Gelenk 16 klappbar mit dem Klingenhalter verbunden und kann ein- oder mehrteilig ausgeführt sein. Vorzugsweise umgreift der Griff im zusammengeklappten Zustand den Kopf mit dem Expositionsbereich der später noch beschriebenen Wechselklinge K und dient als Schutz vor Verletzungen beim Transport und bei der Lagerung. Im ausgeklappten Zustand, etwa zwischen 180 und 270 Grad vom zusammengeklappten Zustand wird der Griff 3 beim Rasieren gehalten, um den Klingenhalter 2 zu führen.

Der Griff 3 kann zusätzlich verzierende Griffschalen aufweisen, die an einem Grundträger angebracht sein können. Auch die Form des Griffs kann unter ästhetischen oder ergonomischen Gesichtspunkten modifiziert und ausgeformt sein. Der Griff kann in dem zusammengeklappten Zustand und in einer oder mehreren aufgeklappten Positionen definiert rastend positioniert sein, um eine zu leichtgängige Verstellung zu verhindern und bestimmte definierte Stellungen vorzugeben. Er kann aber auch starr und unbeweglich mit dem Klingenhalter in einer bevorzugten Arbeitsstellung (beispielsweise in der in Fig. 2 gezeigten Ausrichtung) verbunden sein. In diesem Fall könnte er sogar materialeinheitlich mit dem Klingenhalter ausgebildet sein.

Der Klingenhalter 2 weist ein Basisteil 4 mit einer Klingenaufnahme 5 für die Wechselklinge K und eine Abdeckung 6 auf, die beweglich oder abnehmbar mit dem Basisteil 4 verbunden ist, um die Klingenaufnahme 5 und die im eingebauten Zustand zwischen dem Basisteil 4 und der Abdeckung 6 angeordnete Wechselklinge K selektiv abzudecken oder freizugeben.

Bei der gezeigten Ausführungsform ist nur eine Abdeckung 6 an einer Flachseite des Kopfes des Klingenhalters vorgesehen und deckt die die Klingenaufnahme 5 an dieser Seite ab (siehe Fig. 4). Die andere, gegenüberliegende Flachseite und damit auch die Klingenaufnahme 5 auf dieser Seite ist freiliegend (siehe Fig. 2). Dies erleichtert die Reinigung des Aufnahmebereichs. Allerdings können auch zwei Abdeckungen, die ggf. über einen Scharnierstift miteinander verbunden und gemeinsam verschwenkbar sind, oder eine beide Flachseiten des Klingenhalters übergreifende Abdeckung beweglich oder abnehmbar, beidseitig des Basisteils 4 vorgesehen sein (nicht gezeigt).

Bei der Ausführungsform ist die Abdeckung 6 um eine Schwenkachse 13, die zur Ebene der Wechselklinge K senkrecht ist, schwenkbar mit dem Basisteil 4 verbunden und sie ist vorzugsweise in der Stellung, in der die Wechselklinge K abgedeckt ist, an dem Basisteil 4 durch ein lösbares Befestigungsmittel 14, im Ausführungsbeispiel eine Schraube 14 mit einem erweiterten, gerändelten Kopf, die in eine Gewindebohrung 14a im Basisteil 4 des Klingenhalters einschraubbar ist, festlegbar. Die Erweiterung und Rändelung des Kopfs erleichtert die Betätigung (Drehung) mit einem Finger der Hand.

Der Schaft der Schraube 14 ist lösbar in eine zur Außenseite offene Aufnahme 22 in der Abdeckung eingesetzt, die zusammen mit einem materialeinheitlichen Rast- oder Federelement 22a an der Abdeckung 6 ausgebildet ist (siehe Fig. 6). Eine Rastverbindung der Abdeckung mit dem Basisteil ist zusätzlich oder alternativ zu einem solchen mechanischen Befestigungsmittel anwendbar, um eine Anbauposition und/oder eine geöffnete Position der Abdeckung zu definieren. Eine Durchgangsöffnung 24 in der Abdeckung erlaubt im angebauten Zustand der Abdeckung einen Durchblick auf eine später noch beschriebene Kulisse 12 in dem Basisteil 4, über welche die mehreren Rastpositionen des Klingenhalters definiert sind, während der übrige Befestigungsmechanismus der Rasierklinge von dieser Seite im Wesentlichen verdeckt ist (siehe Fig. 4).

Ein Scharnierstift der Schwenkachse 13 ist bei dem Ausführungsbeispiel abnehmbar mit dem Basisteil 4 gekoppelt, indem dieser in eine rastende Aufnahme 20 im Basisteil 4 (siehe Detail E in Fig. 5) lösbar eingesetzt ist, die bei der Ausführungsform materialeinheitlich in dem Basisteil ausgebildet ist. Die rastende Aufnahme 20 umfasst eine Einsetzöffnung 20c, die sich zu einer Endposition des Scharnierstifts hin verengt. Zwei Rastvorsprünge 20a verhindern ein Ausrücken des Scharnierstifts, wenn dieser sich in der Endposition befindet. Die Rastvorsprünge 20a sind elastisch geringfügig verlagerbar, damit der Scharnierstift zwischen diesen passieren kann, indem sie an ausgedünnten Wandabschnitten der Einsetzöffnung 20c angeordnet sind, welche durch längliche Ausnehmungen 20b parallel zur Längserstreckung der Wandabschnitte gebildet sind.

Die Schwenkachse kann aber auch einerseits an dem Basisteil starr festgelegt sein und andererseits abnehmbar mit der Abdeckung 6 in Form einer ähnlichen rastenden, lösbaren Aufnahme gekoppelt sein. Auch eine beidseitig feste oder beidseitig lösbare Verbindung der Schwenkachse mit sowohl dem Basisteil als auch der Abdeckung ist möglich, allerdings aus Gründen der einfachen Zerlegbarkeit zum Zwecke der Reinigung nicht bevorzugt.

Denkbar ist auch eine einfache abnehmbare Befestigung der Abdeckung am Basisteil ohne eine Führung zwischen einer Abdeckstellung und einer geöffneten Stellung mit Zugang zur Klingenaufnahme, oder auch eine lösbare Anbringung mittels eines formschlüssigen Eingriffs durch eine lineare Schiebeverbindung zwischen Abdeckung und Klingenhalter, beispielsweise über einen Vorsprung, der in einer Nut geführt ist, beispielsweise wie das im Zusammenhang mit dem Stand der Technik in der Einleitung beschrieben wurde.

Ein besonderer Aspekt der Erfindung besteht darin, dass die Klingenaufnahme 5 beweglich an dem Klingenhalter 2 bzw. dessen Basisteil 4 gelagert ist, um zwischen mindestens zwei Positionen (im Ausführungsbeispiel 3 Positionen) relativ zum Klingenhalter verstellbar zu sein, in denen eine Schneidkante K1 der an der Klingenaufnahme 5 angeordneten Wechselklinge K jeweils eine andere Klingenexposition von einer Längskante 7 des Klingenhalters 2 besitzt, wobei die Schneidkante K1 der Wechselklinge K in den mindestens zwei Positionen jeweils parallel zu der Längskante 7 des Klingenhalters 2 orientiert ist. In der Darstellung der Fig. 1 und 5 ist die Wechselklinge nicht an der Klingenaufnahme 5 angeordnet, um deren Funktion sichtbar zu machen.

Die Klingenaufnahme 5 ist dazu als längliches, insgesamt etwa ovales Bauteil ausgebildet, das in einer die Bewegbarkeit des Bauteils in der Ebene der Wechselklinge erlaubenden größeren Ausnehmung in dem Basisteil angeordnet ist. Bei der gezeigten Ausführungsform ist die Bewegbarkeit der Klingenaufnahme nur durch einen später noch beschriebenen Federmechanismus 9 begrenzt. Es ist aber denkbar und im Rahmen von nicht gezeigten Abwandlungen als offenbart zu sehen, dass die Klingenaufnahme 5 in der Ausnehmung auch mechanisch in einer definierten Bewegungsrichtung geführt sein kann, ggf. mit reibungsvermindernden Mitteln wie einer reibungsarmen Materialpaarung, ggf. zusätzlich mit einem Gleiteinsatz oder einer Beschichtung.

Die Verstellbarkeit der Klingenexposition durch die Beweglichkeit der Klingenaufnahme 5 relativ zum Klingenhalter bzw. dem Basisteil mit der daran ansonsten in einer definierten Position festgelegten Rasierklinge K erlaubt, ohne Zerlegung des Rasiermessers, sondern im Rahmen der Handhabung beim Rasieren einen definiert erweiterten Anwendungsbereich des Rasiermessers, der maßgeblich von der Klingenexposition bestimmt wird.

Die definierte festgelegte Einbauposition der Rasierklinge K an der ihrerseits beweglich gelagerten Klingenaufnahme 5 wird durch eine formschlüssige und/oder magnetische Justierungshilfe 8 in der Form von Vorsprüngen 8a zur Positionierung der Wechselklinge K erreicht, die mit geeigneten Ausnehmungen K2 an der Wechselklinge K formschlüssig in Eingriff kommen. Die Positionierungshilfe 8 kann weitere Ausnehmungen an der Wechselklinge zur geeigneten formschlüssigen Fixierung in der definierten Einbauposition an der Klingenaufnahme 5 nutzen und weitere dazu passende Vorsprünge vorsehen.

Die flache Wechselklinge K kann insbesondere zusätzlich zu der formschlüssigen Fixierung durch Magnetwirkung in der definierten Einbauposition fixiert werden (siehe Fig. 3). Die magnetische Fixierungshilfe kann dazu so ausgebildet sein, dass die Vorsprüngen 8a zur Positionierung der Wechselklinge selbst aus oder mit magnetischem Material gemacht sind. In jedem Fall können die ggf. über die Ebene der Flachseite der Wechselklinge hinaus überstehenden Vorsprünge 8a (ob magnetisch oder nicht) in passende Eintiefungen 23 in der der Wechselklinge zugewandten Seitenfläche der Abdeckung 6 eingesetzt sein (siehe Fig. 7, 9 und 10). Dies ermöglicht in einfacher Weise gleichzeitig auch eine formschlüssige Fixierung der Abdeckung 6 in der definierten Anbauposition mittels der in die Eintiefungen 23 eingreifenden Vorsprünge 8a, ggf. in Kombination mit einer magnetischen Fixierung der Abdeckung, wenn die Vorsprünge 8a aus oder mit magnetischem Material gemacht sind. Dadurch wird die Handhabung der Rasierklinge beim Wechsel zusätzlich erleichtert, indem das Herausfallen der Rasierklinge beim Wechselvorgang sicher verhindert wird, bis die Abdeckung 6 angebracht ist, und die Positionierung der Abdeckung 6 wird ebenfalls unterstützt.

In einer nicht gezeigten Abwandlung kann/können auch alternativ oder zusätzlich ein (oder mehrere) flache(r) Permanentmagnet(e) vorgesehen sein, der/die in die Eintie-fung(en) 23 in der der Wechselklinge zugewandten Seitenfläche der Abdeckung 6 vorzugsweise flächenbündig mit der Seitenfläche eingesetzt sein . Bei Verwendung von Permanentmagneten auf beiden gegenüberliegenden Seiten (also an Abdeckung und Basisteil) müssten diese entgegengesetzte Polarität besitzen. Dadurch kann die Positionierung der Abdeckung unter Wirkung des Magnetfelds geführt und erleichtert sein.

Die Klingenaufnahme 5 ist über einen Federmechanismus 9 so elastisch beweglich an dem Basisteil 4 gelagert, dass sie mit der angebrachten Wechselklinge K durch den Federmechanismus 9 in eine Grundposition, in der die Schneidkante K1 der Wechselklinge K in einer ersten Exposition parallel zu der Längskante 7 des Klingenhalters 2 orientiert ist, vorbelastet ist. Ferner ist die Klingenaufnahme 5 über den Federmechanismus 9 so beweglich gelagert, dass ihre Bewegung ausgehend von der Grundposition im Wesentlichen stets in einer Richtung annähernd senkrecht zu der Längskante 7 des Klingenhalters 2 gezwungen/vorbelastet ist, so dass auch in der einen (oder den mehreren) weiteren Position(en) mit unterschiedlicher Klingenexposition die Schneidkante K1 stets parallel zu der Längskante 7 des Klingenhalters 2 orientiert ist.

Bei der gezeigten Ausführungsform weist der Federmechanismus 9 zwei Federelemente 9a,9b auf, die hier vorzugsweise als Blattfedern ausgebildet sind und die vorzugsweise symmetrisch zu der Klingenaufnahme 5 angeordnet sind, um die parallele Orientierung derselben zu ermöglichen. Die Ausbildung der Federelemente 9a,9b jeweils in der Form einer Blattfeder ist darüber hinaus besonders vorteilhaft, weil die Federelemente hier materialeinheitlich mit der Klingenaufnahme 5 und/oder mit dem Basisteil 4 ausgebildet sind. Die Federelemente 9a,9b stellen quasi stark ausgedünnte Verbindungen zwischen dem Basisteil und der Klingenaufnahme in Form von liegend U-förmigen Stegen dar (siehe Fig. 2), deren parallele Schenkel sich in der Längsrichtung des länglichen ovalen Bauteils, das die Klingenaufnahme 5 bildet, erstrecken und so in einem gewissen Grad elastisch verformbar sind, um eine elastische Bewegung senkrecht zur Längsrichtung in der Ebene der Wechselklinge (bzw. in einer dazu parallelen Ebene) zu erlauben (siehe Fig. 5).

Die materialeinheitliche Ausbildung der Federelemente 9a,9b mit der Klingenaufnahme 5, vorzugsweise wie im Ausführungsbeispiel auch mit dem Basisteil 4, kann durch ein trennendes Fertigungsverfahren, insbesondere durch Spanen oder Abtragen oder Kombinationen davon, weiter insbesondere durch Laserschneiden oder Fräsen, aus einem materialeinheitlichen Ausgangsteil erreicht werden. Die materialeinheitliche Ausbildung verringert die Anzahl der Fertigungsschritte bei der Montage und erleichtert die Reinigung, weil keine zusätzlichen Verbindungselemente und Verbindungsfugen zwischen einzelnen funktionalen Komponenten erforderlich sind.

Denkbar ist aber, auch ohne Beeinträchtigung der Grundfunktion der Verstellbarkeit der Klingenexposition durch Bewegung der Klingenaufnahme relativ zum Klingenhalter, eine Fertigung aus mehreren Komponenten, die zusammengesetzt werden. Beispielsweise könnten insbesondere die Federelemente als separate Teile, beispielsweise als elastische Materialkörper aus Gummi oder Kunststoff oder in der Form von Spiralfedern zwischen der Klingenaufnahme und dem Basisteil so angeordnet werden, dass die beschriebene Beweglichkeit und Vorbelastung der Klingenaufnahme relativ zum Basisteil gewährleistet ist, ggf. in Verbindung mit einer mechanischen Führung der Bewegung der Klingenaufnahme.

Um die Klingenaufnahme 5 gegen die Vorbelastungskraft des Federmechanismus 9 selektiv in den mindestens zwei (drei bei der Ausführungsform) Bewegungspositionen zu verriegeln/fixieren weist das Rasiermesser ein bewegliches Stützelement 10 auf, das zwischen dem Basisteil 4 und der beweglichen Klingenaufnahme 5 wirkt, und manuell verstellbar ist (siehe Fig. 2). Bei dem Ausführungsbeispiel ist das Stützelement 10 als ein Verbindungsarm/Hebel 10a (alternativ als ein drehbar gelagertes Exzenter- oder Nockenrad - nicht dargestellt) ausgebildet, der/das mit einem von dem Basisteil 4 und der Klingenaufnahme 5 gelenkig/drehbar/schwenkbar verbunden ist und sich an dem anderen von dem Basisteil 4 und der Klingenaufnahme 5 in mindestens zwei Stellungen, die den mindestens zwei (im Beispiel drei) Positionen der Klingenaufnahme 5 entsprechen, lösbar formschlüssig eingreifen kann.

Der Verbindungsarm (oder das Exzenter- oder Nockenrad) ist dazu über einen Führungsstift 11 in einer Kulisse 12 in dem anderen von dem Basisteil 4 und der Klingenaufnahme 5 eingreifend geführt und kann beim Verschwenken/Drehen in mehrere definierte Rastpositionen 12a-c, die den mindestens zwei (im Beispiel drei) Positionen der Klingenaufnahme 5 entsprechen, eintreten (siehe Fig. 4 und das Detail in Fig. 12). Die Rastposition 12b entspricht dabei der Grundstellung und von hier aus kann der Führungsstift 11 mit einer leichten Verschwenkung nach links oder rechts in die beiden weiteren Rastpositionen 12a und 12c einrücken, die sich gegenüber der Rastposition 12b an verschiedenen Höhen befinden. Dadurch wird die Klingenaufnahme 5 gegen die Vorbelastung des Federmechanismus 9, der durch die symmetrische Anordnung für eine parallele Orientierung der Klingenaufnahme 5 sorgt, in eine jeweils andere Höhenposition relativ zum Basisteil gezwungen, die jeweils einer anderen (größeren) Klingenexposition entspricht.

Durch die leicht konkave Ausbildung der Kontur der Kulisse 12 im Bereich der jeweiligen Rastpositionen 12a-c wird der Führungsstift 11 definiert am tiefsten Punkt gehalten, bis eine Kraft und Bewegung ausgeübt wird, die den Führungsstift aus der konkaven Vertiefung über die seitliche Erhöhung herausbewegt. Gleichzeitig wird diese Bewegung gleitend entlang der Krümmung zumindest einseitig geführt. Die Vorbelastung durch den Federmechanismus 9 erzwingt sodann eine Bewegung des Führungsstifts 11 in die angrenzende, tieferliegende Rastpositionen und damit auch die Bewegung der Klingenaufnahme 5 an die entsprechende Position.

Die beschriebene und dargestellte Form der Kulisse ist als Beispiel für die Erläuterung der Funktion zu verstehen und ist verschiedenen Abwandlungen zugänglich, die innerhalb der Erfindung liegen sollen, solange die Funktion der Fixierung der Bewegung des Klingenhalters in mehreren Bewegungspositionen, die verschiedenen Klingenexpositionen entsprechen, gewährleistet ist.

Das Stützelement 10, vorzugsweise der Verbindungsarm 10a oder das Exzenter- oder Nockenrad, ist dazu mit dem einen von dem Basisteil 4 und der Klingenaufnahme 5 an einem Dreh- oder Gelenkpunkt 25 gelenkig/drehbar/schwenkbar verbunden, der symmetrisch zu den Federelementen 9a,9b des Federmechanismus 9 angeordnet ist. Das Stützelement kann über einen über eine Seitenfläche erhabenen Betätigungsvorsprung am Stützelement 10 in der beschriebenen Bewegung zwischen den Rastpositionen mit einem Daumen einer Hand vorzugsweise einhändig bewegt werden, wenn das Rasiermesser 1 am ausgeklappten Griff 3 gehalten wird.

Das Exzenter- oder Nockenrad bei der nicht gezeigten Variante eines Stützelements kann in der Form eines exzentrisch gelagerten Rädchens ausgeführt sein, an dem der Führungsstift absteht, so dass eine Drehung des Rädchens durch Eingriff (beispielsweise mit dem Daumen der Hand, die das Messer hält) mit dem Führungsstift, beispielsweise nach links oder rechts ausgehend von einer Grundposition, die beschriebene Verlagerung des Führungsstifts in der Kulisse zu einer jeweiligen Seite und in der Höhenposition bewirkt.

Gemäß der Darstellung in Fig. 10 ist/sind eine nach Außen gewandte Außenfläche 4a,6a des Basisteils 4 und/oder der Abdeckung 6 zumindest in einem Bereich angrenzend an die Längskante 7 des Klingenhalters 2, an der die Schneidkante K1 der Wechselklinge K exponiert ist, mit einem symmetrischen oder asymmetrischen Hohlschliff-, Halbhohlschliff- oder Flachschliffabschnitt 4b;6b versehen.

Die Geometrie der geschliffenen Außenflächen 4b,6b im Verhältnis zur Klingenschneide K1 kann bei einem Krümmungsradius von 10mm und einer reduzierten Dicke von Basisteil und Abdeckung beidseitig der Schneidkante K1 von 0,5mm im Bereich der Längskante 7 in der geringsten Exposition dann so wirken, dass bei einem Winkel zwischen Haut und Klinge zwischen 10-30° die Längskante 7 des Klingenhalters 2 auf der Haut aufliegt und damit die Klinge nur minimal über die Längskante 7 hinausragt. Dadurch wird die Möglichkeit von verletzenden Schnitten stark minimiert, wenn die Rasierklinge in genau diesem Winkel über die Haut geführt wird.

Ein solcher Hohlschliff-, Halbhohlschliff- oder Flachschliffabschnitt (symmetrisch oder unsymmetrisch) in einem Bereich angrenzend an die Längskante 7 des Klingenhalters 2 kann auch bei einer Variation des Rasiermessers angewendet werden, bei der zwei Abdeckungen beidseitig des Klingenhalters angebracht sind. In diesem Fall werden entsprechend die nach außen weisenden Flächen der beiden Abdeckungen entsprechend geschliffen.

Während bei dem gezeigten Ausführungsbeispiel die Längskante 7 des Klingenhalters 2, insbesondere des Basisteils 4 und/oder der Abdeckung 6, im Bereich der Exposition der Rasierklinge gerade ist, kann diese zumindest in einem Teil des Bereichs, an dem die Schneidkante K1 der Wechselklinge K exponiert ist, gezahnt sein (nicht gezeigt). Diese Ausgestaltung ist ein Aspekt der Sicherheit, indem eine Längsbewegung des Messers in der Längsrichtung der Schneidkante K1 gehemmt wird, und sie erleichtert das Ausdünnen von Haaren.

Die Klingenaufnahme 5 kann generell zur Aufnahme von Standard "Single-Edge" oder "Double-Edge" flachen Wechselklingen (wie in der Einleitung beschrieben) ausgelegt sein. Sie kann aber auch an jegliche spezielle Wechselklinge angepasst werden, indem Abmessungen (konkret Abstand zwischen Basisteil und Abdeckung) und Klingenaufnahme, insbesondere Positionierungsmerkmale an die jeweilige Kontur der Wechselklinge angepasst werden.

Bei Rasiermessern unterscheidet man zwischen verschiedene Kopfformen. Die Bekanntesten sind der Rundkopf, der Gradkopf, der Spanische Kopf, der Französische Kopf sowie der Barber's Notch. Mit dem Rundkopf fällt die Handhabung am leichtesten. Er ist daher für Einsteiger sehr geeignet. Die übrigen Köpfe bieten durch ihre definierten Kanten Vorteile beim präzisen Ziehen von Konturen. Der Kopf 15 des Rasiermessers der Erfindung, konkret der Abschluss des Klingenhalters mit Basisteil und Abdeckung am distalen Ende entgegengesetzt zur Angel 17 (siehe Fig. 2), an der mit dem Ringfinger der Klingenhalter 2 stabil gehalten wird, kann wahlweise entsprechend allen diesen Kopfformen ausgebildet sein.

Das Basisteil 4 des Klingenhalters 2 ist bei der Ausführungsform angrenzend an der Erl 18, d.h. den Schaft der Klingenhalters, im Bewegungsbereich der Abdeckung in der Dicke (senkrecht zur Ebene der Wechselklinge) einseitig verringert bzw. eingetieft oder ausgenommen. Dadurch kann auch bei einer Überlagerung von Basisteil und Abdeckung im Bereich des Kopfes die Abdeckung flächenbündig in die Ausnehmung/Eintiefung eingesetzt und eine starke Verdickung des Klingenhalters im Bereich des Kopfes verringert werden. Bei der Verwendung von beidseitigen Abdeckungen kann der Klingenhalter auf beiden Flachseiten eingetieft werden.

Der Erl 18 kann ferner an Ober- und/oder Unterseite zur Verbesserung der Griffigkeit/Reibung geriffelt sein (siehe Details D und F bei 19 und 21 in Fig. 5).

Obwohl der Klingenhalter 2 und die Abdeckung(en) 6 bei der Ausführungsform als einteilige Elemente beschrieben wurden, die vorzugsweise aus einem rostfreien Metall wie Titan oder einer Titanhaltigen Legierung, ggf. mit einer bioziden Beschichtung wie Kupfer oder Silber hergestellt sein können, können der Klingenhalter und/oder die Abdeckung(en) auch aus mehreren Komponenten, ggf. dann auch aus unterschiedlichen Materialien, mit oder ohne Beschichtung zusammengesetzt sein.

## Patentansprüche

1. Rasiermesser (1) für eine Wechselklinge (K), mit
einem Klingenhalter (2), und
einem Griff (3), der mit dem Klingenhalter (2) verbunden ist,
wobei der Klingenhalter (2) ein Basisteil (4) mit einer Klingenaufnahme (5) für eine Wechselklinge (K) und eine Abdeckung (6) aufweist, die beweglich oder abnehmbar mit dem Basisteil (4) verbunden ist, um die Klingenaufnahme (5) und die im eingebauten Zustand zwischen dem Basisteil (4) und der Abdeckung (6) angeordnete Wechselklinge (K) selektiv abzudecken oder freizugeben, und
wobei die Klingenaufnahme (5) beweglich an dem Basisteil (4) gelagert ist, um zwischen mindestens zwei Positionen verstellbar zu sein, in denen eine Schneidkante (K1) der an der Klingenaufnahme (5) angeordneten Wechselklinge (K) jeweils eine andere Klingenexposition von einer Längskante (7) des Klingenhalters (2) besitzt.

2. Rasiermesser (1) gemäß Anspruch 1, wobei die Klingenaufnahme (5) eine formschlüssige und/oder magnetische Justierungshilfe (8) zur Positionierung der Wechselklinge (K) in einer definierten Position an der Klingenaufnahme (5) aufweist.

3. Rasiermesser (1) gemäß Anspruch 1 oder 2, wobei die Klingenaufnahme (5) über einen Federmechanismus (9) so elastisch beweglich an dem Basisteil (4) gelagert ist, dass sie durch den Federmechanismus (9) in eine Grundposition, in der die Schneidkante (K1) der Wechselklinge (K) parallel zu der Längskante (7) des Klingenhalters (2) orientiert ist, vorbelastet ist.

4. Rasiermesser (1) gemäß Anspruch 3, wobei die Klingenaufnahme (5) über den Federmechanismus (9) so beweglich gelagert ist, dass ihre Bewegung in einer Richtung annähernd senkrecht zu der Längskante (7) des Klingenhalters (2) gezwungen/vorbelastet ist.

5. Rasiermesser (1) gemäß Anspruch 3 oder 4, wobei der Federmechanismus (9) zwei Federelemente (9a,9b), vorzugsweise Blattfedern aufweist, die vorzugsweise symmetrisch zu der Klingenaufnahme (5) angeordnet sind.

6. Rasiermesser (1) gemäß Anspruch 5, wobei die Federelemente (9a,9b), insbesondere in der Form einer Blattfeder, materialeinheitlich mit der Klingenaufnahme (5) und/oder mit dem Basisteil (4) ausgebildet sind.

7. Rasiermesser (1) gemäß Anspruch 6, wobei die Federelemente (9a,9b) und die Klingenaufnahme (5), vorzugsweise auch das Basisteil (4), durch ein trennendes Fertigungsverfahren, insbesondere durch Spanen oder Abtragen oder Kombinationen davon, weiter insbesondere durch Laserschneiden oder Fräsen, aus einem materialeinheitlichen Ausgangsteil hergestellt sind.

8. Rasiermesser (1) gemäß einem der Ansprüche 1 bis 7, mit einem beweglichen Stützelement (10), das zwischen dem Basisteil (4) und der beweglichen Klingenaufnahme (5) wirkt, um die Klingenaufnahme (5) selektiv in den mindestens zwei Positionen zu verriegeln/fixieren.

9. Rasiermesser (1) gemäß Anspruch 8, wobei das Stützelement (10) ein Verbindungsarm/Hebel (10a) oder ein Exzenter- oder Nockenrad ist, der/das mit einem von dem Basisteil (4) und der Klingenaufnahme (5) gelenkig/drehbar/schwenkbar verbunden ist und sich an dem anderen von dem Basisteil (4) und der Klingenaufnahme (5) in mindestens zwei Stellungen, die den mindestens zwei Positionen der Klingenaufnahme (5) entsprechen, lösbar, insbesondere formschlüssig eingreifen kann.

10. Rasiermesser (1) gemäß Anspruch 9, wobei der Verbindungsarm oder das Nockenelement über einen Führungsstift (11) in einer Kulisse (12) in dem anderen von dem Basisteil (4) und der Klingenaufnahme (5) eingreifend geführt ist und beim Verschwenken/Drehen in mehrere definierte Rastpositionen (12a-c), die den mindestens zwei Positionen der Klingenaufnahme (5) entsprechen, eintreten kann.

11. Rasiermesser (1) gemäß Anspruch 9 oder 10, jeweils in Verbindung mit Anspruch 5, 6 oder 7, wobei das Stützelement (10), vorzugsweise der Verbindungsarm (10a) oder das Exzenter- oder Nockenrad, mit dem einen von dem Basisteil (4) und der Klingenaufnahme (5) an einem Drehpunkt (25) gelenkig/drehbar/schwenkbar verbunden ist, der symmetrisch zu den Federelementen (9a,9b) des Federmechanismus (9) angeordnet ist, und vorzugsweise einhändig mit einem Daumen bewegbar ist, beispielsweise über einen Betätigungsvorsprung am Stützelement (10), wenn das Rasiermesser (1) am Griff (3) gehalten wird.

12. Rasiermesser (1) gemäß einem der Ansprüche 1 bis 11, wobei eine Außenfläche (4a) des Basisteils (4) und/oder der Abdeckung (6) zumindest in einem Bereich angrenzend an die Längskante (7) des Klingenhalters (2), an der die Schneidkante (K1) der Wechselklinge (K) exponiert ist, mit einem Hohlschliff-, Halbhohlschliff- oder Flachschliffabschnitt (4b;6b) versehen ist/sind.

13. Rasiermesser (1) gemäß einem der Ansprüche 1 bis 12, wobei die Längskante (7) des Klingenhalters (2), insbesondere des Basisteils (4) und/oder der Abdeckung (6), in einem Bereich, an der die Schneidkante (K1) der Wechselklinge (K) exponiert ist, gezahnt ist.

14. Rasiermesser (1) gemäß einem der Ansprüche 1 bis 13, wobei die Abdeckung (6) um eine Schwenkachse (13) schwenkbar (um eine zur Ebene der Wechselklinge (K) senkrechte Achse) mit dem Basisteil (4) verbunden ist und vorzugsweise in der Stellung, in der die Wechselklinge (K) abgedeckt ist, an dem Basisteil (4) durch ein lösbares Befestigungsmittel (14) festlegbar ist.

15. Rasiermesser (1) gemäß Anspruch 14, wobei ein Scharnierstift der Schwenkachse (13) abnehmbar mit dem Basisteil (4) oder der Abdeckung (6) gekoppelt ist.
